# EUROPÄISCHE PATENTSCHRIFT

(11) **EP 2 449 227 B1**
(45) Veröffentlichungstag und Bekanntmachung des Hinweises auf die Patenterteilung: **24.04.2013**
(21) Anmeldenummer: 10740133.3
(22) Anmeldetag: 14.06.2010
(51) Int. Cl.: F02B 75/30, F01B 7/20

(54) **INLINE-DOPPELKOLBENMOTOR**
INLINE DUAL PISTON ENGINE
MOTEUR À PISTON DOUBLE EN LIGNE

(30) Priorität: 03.07.2009 DE 102009031860
(43) Veröffentlichungstag der Anmeldung: 09.05.2012
(73) Patentinhaber: Fachhochschule Lübeck, 23562 Lübeck (DE)
(72) Erfinder: ROSS, Andreas, 23758 Oldenburg (DE); GOLDENBAUM, Helge, 23843 Bad Oldesloe (DE); SCHOKE, Jan, 21385 Wetzen (DE); TSCHAPKE, Dirk, 26169 Friesoythe (DE); POHL, Arno, 06114 Halle (Saale) (DE)
(74) Vertreter: Appelt, Christian W.
(86) Internationale Anmeldenummer: PCT/DE2010/000660
(87) Internationale Veröffentlichungsnummer: WO 2011/000342

(56) Entgegenhaltungen:
- FR-A- 652 172
- JP-A- 63 036 030
- US-A- 4 164 916
- US-A1- 2008 245 333

## Beschreibung

Die Erfindung betrifft einen Viertakt-Verbrennungskraftmotor, ausgeführt als Doppelkolbenmotor nach dem Inline-Prinzip, bei dem sich in einem Arbeitszylinder zwei ineinander gleitende Kolben bewegen.

Verbrennungskraftmaschinen sind immer noch Forschungs- und Entwicklungsgegenstand trotz ihrer langen Bestandszeit und weitestgehend ausgereizten Konstruktionen.

Im Funktionsablauf des herkömmlichen Viertakt-Motors wird der Restdruck beim Arbeitstakt nicht ausgenutzt, sondern geht, auch bei sehr aufwändig gestalteten Abgassystemen über dieses verloren. Dieses Problem besteht nicht nur bei Motoren älterer Bauart, sondern ist auch bei technologisch hochentwickelten Verbrennungskraftmaschinen präsent. Die physikalischen Zusammenhänge sind im sogenannten p-V-Diagramm ersichtlich - siehe Fig. 2 - das auch den Stand der Technik für thermische Kreisprozesse repräsentiert.

Bei einem Viertakt-Verbrennungsmotor (Hubkolbenmotor) arbeitet der Kreisprozess im bekannten Viererrhythmus "Ansaugen", "Verdichten", "Arbeiten" und "Ausstoßen". Bedingt durch die konstante Oberfläche des Arbeitskolbens und das erforderliche Öffnen des Auslassventils vor dem unteren Totpunkt des Kolbenhubes im Arbeitstakt verlassen noch unter Druck stehende Arbeitsgase ungenutzt für die Drehmomenterzeugung den Zylinderraum. Einen Ausweg, dieses zu umgehen, bilden verschiedene als Turbolader bekannte Verfahren.

Zum Stand der Technik wird die Offenlegungsschrift DE 40 06 012 A1 zur Ausnutzung des Restdruckvolumens genannt, die durch Gegenkolben eine weitestgehende Verdichtungskonstanz mit anderen positiven Nebeneffekten erreicht, indem zwei Kolben mit unterschiedlichem Kolbendurchmesser im gleichen Verbrennungsraum mit jeweils einem eigenen Kurbelantrieb arbeiten und die durch ein Getriebe miteinander verbunden sind.

Die Offenlegungsschrift DE 27 09 939 beschreibt einen Doppelkolbenmotor mit zwei ineinander gleitende Kolben, bei dem im Arbeitstakt der Druck im Verdichtungsraum die Kolben gegenläufig bewegt, das Drehmoment aber in gleicher Richtung auf die Kurbelwelle wirkt. Die beiden Kolben des Doppelkolbenmotors bewegen sich also streng synchron gegenläufig.

Gemeinsam nachteilig an beiden Offenbarungen ist der hohe konstruktive mechanische Aufwand für eine bessere Nutzung des Arbeitsvolumens durch zusätzliche Kurbelwellen, Exzenter und Laufbuchsen.

Aufgabe der Erfindung ist es, einen effizienten Verbrennungsmotor mit besonders einfachem und effizientem Aufbau zu schaffen.

Die Aufgabe wird gelöst durch den Verbrennungsmotor mit den Merkmalen von Anspruch 1. Die Unteransprüche geben vorteilhafte konstruktive Ausgestaltungen der Erfindung wieder.

Der Erfindung liegt die Idee zugrunde, den Restdruck, so wie er in einem p-V-Diagramm dargestellt werden kann, auszunutzen, indem man ein größeres Hubvolumen während des Arbeitstaktes zur Verfügung stellt.

Die Erfindung wird anhand der beigefügten Zeichnungen dargestellt. Dabei zeigt:
- Fig. 1: einen schematischen Schnitt durch den Doppelkolben während der vier Funktionstakte,
- Fig. 2: das p-V-Diagramm eines typischen Ottomotors mit Restvolumenanteil nach dem Stand der Technik.

Der gesamte Arbeitskolben besteht aus zwei ineinander liegenden Kolben, dem einen (äußeren) Kolben 1 und dem andere (inneren) Kolben 3. Im Ansaugtakt, Fig. 1a, saugt der innere, kleine Kolben 3 durch die Öffnung im äußeren Kolben 1 das Kraftstoff-Luftgemisch an, während der äußere Kolben 1 im oberen Totpunkt verharrt. Ein solcher Kolben ist auch beschrieben in der Patentschrift US-A-2008/0245333. Die Verdichtung, Fig. 1b, erfolgt ebenfalls durch den kleinen Kolben 3. Beim Arbeitstakt, Fig. 1c, wird der obere Kolben 1 durch das bevorzugt ringförmig ausgebildete Arretierungselement 2 entriegelt, sodass das Kolbenpaar 1, 3 mit der gesamten, also vergrößerten Kolbenfläche zur Umwandlung von Druck- auf Bewegungsenergie genutzt werden kann. Beim Arbeitsgang "Ausstoßen", Fig. 1d, wird der äußere Kolben 1 durch den inneren Kolben 3 wieder in seine ursprüngliche Ausgangslage gehoben, sodass das Arretierungselement 2 bevorzugt von einer am äußeren Kolben vorgesehenen Ausnehmung 6 endet.

Die gesamte Kolbenfläche kann bei dieser Vorrichtung so angepasst werden, dass der Restdruck beim Öffnen des Auslassventils wesentlich geringer als beim bekannten Arbeitstakt eines Viertakt-Ottomotors gehalten werden kann. Durch Simulationsverfahren nach dem Modell des Gleichraumprozesses kann gezeigt werden, dass die Vorrichtung soweit optimiert werden kann, dass beim Öffnen des Auslassventils der Restdruck im Zylinderraum dem Umgebungsdruck entspricht, was die Energieausbeute des Kreisprozesses steigert. Der Energiezugewinn ist in Fig. 2, im Diagrammbereich 8 dargestellt und ergab bei Vergleichsrechnungen mit einem Standardhubkolbenmotor Wirkungsgradverbesserungen von 0,14.

Die Kräfteübertragung erfolgt mit bekannten Mitteln wie Pleuelstange 4, Kurbelkröpfung 5 und Kurbelbolzen 7.

Entgegen der sich einstellenden Vermutung aus den grafischen Darstellungen der Arbeitszyklen eine Erhöhung der Reibungsverluste abzuleiten, kann durch Simulationsverfahren gezeigt werden, dass mit einer Reibungskonstanthaltung zu rechnen ist und ungleichmäßige Laufeigenschaften des Motors durch die Erfindung gedämpft werden. Das Simulationsmodell beruht auf der Überlegung, dass sich die Summe der Relativbewegungen nicht erhöht. Sie besteht entweder zwischen dem Innenkolben 3 und dem Außenkolben 1, oder zwischen dem Außenkolben 1 und dem Motorzylinder. Daraus ergibt sich zwangsläufig der Vorteil, dass sich durch die verteilten Bewegungen der Verschleiß auf unterschiedliche Teile aufteilt.

Zusammengefasst können die Vorteile der Erfindung in einem höheren thermischen Wirkungsgrad des Motors, in weniger zusätzlichen Teilen für einen Doppelkolbenmotor als bei bisherigen Lösungen, darin, dass die herkömmlich bekannten Verfahren zur Leistungssteigerung bei Verbrennungskraftmotoren weiterhin genutzt werden können und in einer Erhöhung der Lebensdauer an den Kolbenringen und Laufflächen durch Aufteilung der Reibung auf den Innen -und Außenkolben liegen.

### Bezugszeichenliste:

| | |
|---|---|
| 1 | Außenkolben |
| 2 | Arretierungselement |
| 3 | Innenkolben |
| 4 | Pleuelstange |
| 5 | Kurbelkröpfung |
| 6 | Ausnehmung |
| 7 | Kolbenbolzen |
| 8 | Energiefläche |

## Patentansprüche

1. Doppelkolbenmotor mit zwei in einem Verbrennungsraum gegeneinander verschieblich angeordneten Kolben (1, 3),
wobei der Aussendurchmesser des einen Kolben (1) in etwa dem Innendurchmesser des Verbrennungsraums entspricht, wobei der eine Kolben (1) im Verbrennungsraum verschieblich angeordnet ist und auf seiner dem Verbrennungsraum abgewandten Seite eine Aufnahme für den anderen Kolben (3) aufweist, und
der andere Kolben (3) in der Aufnahme des einen Kolben (1) verschieblich angeordnet und über eine Pleuelstange (4) mit einer Welle verbunden ist,
wobei der eine Kolben (1) auf seiner dem anderen Kolben (3) abgewandeten Stirnseite eine die Aufnahme mit dem Verbrennungsraum oberhalb des einen Kolbens (1) verbindende, vom anderen Kolben (3) verschliessbare Öffnung aufweist,
**gekennzeichnet dadurch, dass**
der Doppelkolbenmotor eine auf der Aussenseite des einen Kolben (1) angeordnete Ausnehmung (6) zur Aufnahme eines an der Innenwandung des Verbrennungsraums angeordneten Arretierungselements (2) umfasst.

2. Doppelkolbenmotor nach Anspruch 1, **gekennzeichnet durch** ein auf den einen Kolben (1) wirkendes, die Position des einen Kolben (1) im Verbrennungsraum arretierendes Arretierungselement (2).

3. Doppelkolbenmotor nach Anspruch 1, **dadurch gekennzeichnet, dass** das Arretierungselement (2) ein den Zwischenraum zwischen dem ersten Kolben (1) und der Innenwandung des Verbrennungsraums abdichtendes Dichtelement ist.

4. Doppelkolbenmotor nach einem der vorhergehenden Ansprüche, **dadurch gekennzeichnet, dass** der andere Kolben (3) auf seiner der Öffnung des einen Kolben (1) zugewandten Stirnseite konisch und die Öffnung hierzu komplementär ausgebildet ist.

5. Doppelkolbenmotor nach einem der vorhergehenden Ansprüche, **dadurch gekennzeichnet, dass** der eine und der andere Kolben (1, 3) bei Verschluss der Öffnung des einen Kolben (1) durch den anderen Kolben (3) eine ebene Oberfläche ausbilden.

## Claims

1. A dual piston engine including two pistons (1, 3) which are arranged slidably against each other within a combustion chamber, wherein
the outer diameter of said one piston (1) approximately corresponds to the inner diameter of the combustion chamber, said one piston (1) being slidably arranged within the combustion chamber and comprising, on its side facing away from the combustion chamber, a receptacle for said other piston (3), and
said other piston (3) is slidably arranged within the receptacle of said one piston (1) and is connected to a shaft through a connecting rod (4),
wherein said one piston (1) comprises, on its end face facing away from said other piston (3), an opening which connects the receptacle to the combustion chamber above said one piston (1) and can be closed by said other piston (3),
**characterized in that**
said dual piston engine comprises a recess (6) arranged on the outer surface of said one piston (1), for receiving a locking element (2) arranged on the inner wall of the combustion chamber.

2. The dual piston engine according to claim 1, comprising a locking element (2) which acts on said one piston (1) and locks the position of said one piston (1) within the combustion chamber.

3. The dual piston engine according to claim 1, wherein the locking element (2) is a sealing element which seals the gap between said first piston (1) and the inner wall of the combustion chamber.

4. The dual piston engine according to any one of the preceding claims, wherein said other piston (3) is conically formed on its end face facing the opening of said one piston (1), and the opening is formed complementarily thereto.

5. The dual piston engine according to any one of the preceding claims, wherein said one and said other piston (1, 3) form an even surface when the opening of said one piston (1) is closed by said other piston (3).

## Revendications

1. Moteur à double piston comprenant deux pistons (1, 3) agencés de façon mobile l'un par rapport à l'autre dans une chambre de combustion,
dans lequel le diamètre extérieur d'un premier piston (1) correspond sensiblement au diamètre intérieur de la chambre de combustion, étant entendu que le premier piston (1) est agencé de façon mobile dans la chambre de combustion et qu'il présente sur son côté opposé à la chambre de combustion un logement pour l'autre piston (3), et
l'autre piston (3) est agencé de façon mobile dans le logement du premier piston (1) et il est relié à un arbre par le biais d'une bielle (4),
étant entendu que le premier piston (1) présente sur son côté frontal opposé à l'autre piston (3) une ouverture reliant le logement avec la chambre de combustion au-dessus du premier piston (1), qui peut être obturée par l'autre piston (3),
**caractérisé**
**en ce que** le moteur à double piston comprend un évidement (6) agencé sur le côté extérieur du premier piston (1) destiné à recevoir un élément d'arrêt (2) agencé sur la paroi intérieure de la chambre de combustion.

2. Moteur à double piston selon la revendication 1, **caractérisé par** un élément d'arrêt (2) agissant sur le premier piston (1) qui bloque la position du premier piston (1) dans la chambre de combustion.

3. Moteur à double piston selon la revendication 1, **caractérisé en ce que** l'élément d'arrêt (2) est un élément d'étanchéité qui étanchéifie l'espace intermédiaire entre le premier piston (1) et la paroi intérieure de la chambre de combustion.

4. Moteur à double piston selon l'une des revendications précédentes, **caractérisé en ce que** l'autre piston (3) est réalisé, sur son côté frontal faisant face à l'ouverture du premier piston (1), dans une forme conique et complémentaire à cette ouverture.

5. Moteur à double piston selon l'une des revendications précédentes, **caractérisé en ce que** lors de l'obturation de l'ouverture du premier piston (1) par l'autre piston (3), le premier et l'autre pistons (1, 3) forment une surface plane.
